# FASCICULE DE BREVET EUROPEEN

(11) **EP 0 144 261 B1**
(45) Date de publication et mention de la délivrance du brevet: **29.06.1988**
(21) Numéro de dépôt: 84402332.5
(22) Date de dépôt: 16.11.1984
(51) Int. Cl.: B63B 59/00

(54) **Station autonome de nettoyage de navires de plaisance**
Selbständige Reinigungsstation für den Rumpf von Freizeitwasserfahrzeugen
Autonomous cleaning station for pleasure boat hulls

(30) Priorité: 01.12.1983 FR 8319436
(43) Date de publication de la demande: 12.06.1985
(73) Titulaire: Penalba, Charles, 06200 Nice (FR)
(72) Inventeur: Penalba, Charles, 06200 Nice (FR)
(74) Mandataire: Hautier, Jean-Louis

(56) Documents cités:
- EP-A- 0 046 318
- DE-A- 2 752 689
- GB-A- 1 371 017
- US-A- 3 251 331
- US-A- 4 236 477

## Description

La présente invention concerne une application mécanique spécialement étudiée pour travailler en milieu marin. Station semi-immergée autonome, conçue à partir de matériaux de très grande résistance à l'érosion marine : acier inoxidable et matière plastique transparente incassable. Intéresse directement les ports de plaisance.

L'état de la technique antérieure faisant ressortir le problème, prévoit un nettoyage de coques à partir de mécanismes à air libre ou de mécanisme en immersion fixé sur les navires. Pour ces derniers, le nettoyage se fait par brossage rotatif, non visuel, dans un sens vertical uniquement.

La présente invention consiste en un dispositif permettant le nettoyage en immersion des coques de navires de plaisance.

Le procédé traditionnel consiste, pour le nettoyage, à sortir la coque de l'eau et à la soumettre, par le fait, à des compressions diverses qui sont nuisibles à l'ensemble de l'unité de plaisance.

Par ce procédé traditionnel, la peinture sous flottaison se doit d'être refaite puisque ayant pris l'air, elle perd toutes ses propriétés d'anti- fouling.

L'état de la technique peut être défini par le brevet GB-A-1 371 017. Ce brevet décrit un engin flottant qui comprend au niveau des super structures une cabine de commande et de pilotage qui permet de manoeuvrer des bras et un mécanisme de nettoyage. Lesdits bras sont articulés et autorisent un nettoyage des parties immergées d'une coque ou autre élément analogue à partir de ladite cabine de commande qui se trouve au-dessus du niveau de l'eau sur l'engin flottant ou barge.

Le dispositif selon l'invention permet de remédier à ces inconvénients. Il assure un nettoyage parfait, sous surveillance visuelle, de toutes les surfaces à traiter en immersion, par jets de pression d'eau douce ou salée, à partir de deux lances rigides ou télescopiques montées sur des rotules étanchéïfiées, au travers d'une cabine mobile, semi-immergée en matière plastique transparente, incassable. Le déplacement de la cabine s'effectue au moyen d'une poulie, dans un sens longitudinal grâce à des roues à gorge, prisonnière de rails fixés eux-mêmes à un ponton de préférence en béton armé.

Ce déplacement peut se faire également selon le même principe sur la partie verticale d'un quai.

Le ponton flottant est, quant à lui, immobilisé, en mouillage forain, par des lests actionnés au moyen de treuils. Il est aménagé de telle sorte qu'un emplacement pour la pompe autonome est prévu, ainsi qu'une soute ou coffre et un refuge pour les opérateurs. Il doit en tout état de cause être muni d'une vanne de sécurité haute préssion, à la sortie de la pompe. Une protection de cabine court sur la longueur du ponton ou du quai, à partir de supports boulonnés ou cimentés.

Sur le côté opposé du ponton, côté opposé à celui soutenant la cabine, une fixation est prévue pour le tuyau d'alimentation de la pompe ; ce tuyau sera lui-même pourvu de deux filtres en inox à son extrémité, dans le cas d'un mouillage forain.

Le dispositif selon l'invention étant valable sur de grandes longueurs, les encombrements volumétriques et surfaces occupées seront fonction de la demande.

La station autonome selon l'invention (revendication 1) comporte :
- une cabine semi immergée à ciel ouvert indépendante de ladite station ou support et pourvue,
- de moyens assurant son déplacement par rapport à son support,
- de moyens de nettoyage permettant de nettoyer en visibilité directe à partir ou au travers de la cabine, lesdits objets ou corps,
- des moyens de stabilisation de la cabine assurant son maintien en position semi immergée par rapport à ladite station ou support.

Selon un mode particulier de réalisation (revendication 2), les moyens assurant la mobilité de ladite cabine sont des moyens de guidage des roues qui, fixées à la cabine, se déplacent dans lesdits moyens de guidage, un jeu de poulies et de pignons assure la mobilité de la cabine le long desdits moyens de guidage fixés à ladite station ou support.

Selon un autre mode de réalisation (revendication 3), la station comporte une cabine, présentant sur la paroi avant au moins deux orifices, dans lesquels sont montées au moins deux rotules étancheifiées, destinées à assurer un balayage complet sur les surfaces à traiter, par l'intermédiaire d'au moins deux lances à pression d'eau.

Selon un autre mode de réalisation (revendication 4), cette cabine se déplace sur des moyens de guidage faisant office de rails scellés à un ponton flottant ou à un quai et se trouvant emprisonnés par des roues à gorge libres qui ont pour fonction de maintenir la cabine et de lui assurer une mobilité.

Il est donné à titre d'exemple non limitatif un mode de réalisation se référant aux dessins ci- énoncés :
La figure 1 représente, en coupe, le dispositif selon l'invention.
La figure 2 représente, du dessus, la cabine mobile.
La figure 3 représente, en coupe, le mécanisme mobile.
La figure 4 représente, en coupe, la rotule de lance.
La figure 5 représente, de face, la rotule de lance.
La figure 6 représente l'alimentation des lances.
La figure 8 représente, de face, la base de la cabine.

Le dispositif comporte une cabine mobile, transparente, en matière plastique incassable.

### a) Sur la paroi avant, deux orifices dans lesquels sont montées deux rotules 1 étancheïfiées, traversées par deux lances à pression d'eau 2 rigides ou télescopiques.

Ces lances à pression sont reliées, par des tuyaux souples et renforcés à un té ou Y de dérivation 3 fixé sur la paroi latérale.

Chaque rotule 1 est prisionnière de deux disques à collerettes 30, fixés de part et d'autre sur la paroi, par des boulons 31.

Entre rotule et collerettes, l'étanchéïté est assurée par deux joints, percés (32).

Dans chaque rotule 1, au passage de la lance, deux gorges internes servent de logement 33 à deux joints toriques.

Ces joints toriques permettent aux lances un mouvement rentrant ou sortant et assurent l'étanchéité de la cabine.

La figure 4 et la figure 5 représentent la conception de la rotule, ci-dessus exposée.

Les conduits souples et renforcés 4, alimentant les deux lances à pression 2, sont sertis aux deux embouts d'un té ou Y 3 de dérivation raccordé lui-même à un autre conduit souple et renforcé 7, fixé sur la paroi latérale et sur lequel sont placés, à hauteur d'homme, une vanne haute pression 34 et vingt centimètres au-dessus environ, un manomètre 35.

La figure 6 représente l'alimentation ci-dessus exposée.

### b) Sur la paroi arrière un mécanisme de mobilité 43.

Pour assurer l'avance ou le recul de la cabine, un volant 6 muni d'une manivelle engendre, par son mouvement rotatif, l'entraînement d'un pignon 8 soudé à un manchon 9 jouant sur roulements à billes emboités sur un axe fixe soudé lui-même à un disque 10 boulonné sur la paroi.

Sur la figure 3, est représenté le mécanisme de mobilité qui découle de la force exercée sur la manivelle du volant 6 mentionné ci-dessus. Il se décompose comme suit:
- une chaine 13 est entrainée par la rotation du pignon de manivelle 8, lui-même entrainé par la pression manuelle exercée sur la manivelle du volant 6.
- cette chaine 13 entraine par ses mouvements un pignon d'axe de poulie 12 de diamètre supérieur au pignon de manivelle 8.
- l'axe de poulie 17 traverse la paroi arrière 11 par un chapeau boulonné 14 présentant deux gorges internes 15 dans lesquelles sont placés deux joints toriques d'étanchéité, ainsi qu'un percement destiné à la mise en place d'un graisseur técalémit 16. Après avoir traversé la paroi 11 par le chapeau 14, l'axe de poulie 17 traverse une roue à gorge 18 libre dans sa rotation et placée entre deux butées 19, fixées au moyen de vis de blocage. L'axe de poulie 17 présente, à son extrémité, un épaulement réduisant son diamètre et compense cette réduction par une butée mâle soudée, qui sert de guide et de corps à une poulie à trois gorges externe 20. Cette poulie 20 découvre, dans son trou d'axe, une encoche femelle qui se marie à la butée soudée de l'axe de poulie 17, lorsque la poulie est glissée dans cet axe.

L'axe de poulie 17 est taraudé intérieurement sur son extrémité à la dimension du boulon à collerette, au pas international, qui servira de butée à l'ensemble du mécanisme de poulie.
- la roue à gorge libre 18, traversée par l'axe de poulie 17, roule sur une tubulure 21 soudée à des pattes 22 se fixant dans le ponton, par scellement ou boulonnage,
- la tubulure 21 se trouve prisionnière par la mise en place d'une deuxième roue à gorge libre 23 qui tourne sur un axe fixe 25 soudé à un disque boulonné dans la paroi. Cette roue à gorge 23 est placée comme la précédente, entre deux butées 24.

L'axe 25 est taraudé intérieurement sur son extrémité à la dimension du boulon à collerette, au pas international, qui servira de butée à l'ensemble du mécanisme de la roue 23.
- cette roue à gorge 23 roule sur une deuxième tubulure 26 soudée à des pattes 27 se fixant sur le ponton par scellement ou boulonnage.
- sur cette deuxième tubulure 26 vient s'ajuster une troisième roue à gorge libre 28 fixée sur la paroi selon le même principe que la roue à gorge 23. La mise en place de cette roue à gorge 28 permet à la cabine d'être totalement rattachée au ponton, tout en étant mobile.

### c) Sur la base de la cabine un système de stabilisation. Sur les figures 7 et 8, la cabine comporte à sa base, un lest 36 destiné à la stabiliser.

- ce lest est constitué de gueuse de plomb ou de limaille de plomb passées par la trappe 37 d'un plancher situé au dessus d'un autre plancher 38. Ce lest repose précisément sur ce plancher 38 supporté par des cornières boulonnées sur les parois.

Un vide apparait entre le plancher 38 support de lest et le plancher 39 fond de cabine.

### d) Forme spécifique de la cabine.

- La cabine comporte, à partir du niveau de la mer, une paroi 40 inclinée à 80 degrés environ, vers l'extérieur, jusqu'au plancher 39.
-la cabine se trouve à ciel ouvert, elle est ceinturée sur la partie supérieure par des profilés soutenant des plaques de 20 centimètres environ, qui partent sur l'extérieur en oblique.

### e) Protection de la cabine.

- l'ensemble de la cabine est protégé dans ses mouvements par une protection qui, partant de la saillie des supports cimentés ou boulonnés sur les flancs du ponton, court sur la longueur de ce ponton ou du quai si l'installation se fait en cet endroit.
- un renfort de support est envisageable par fer à U, boulonné en diagonale, dans la perspective de longues protections.

Inexistante à ce jour, cette station est sans nul doute possible commercialisable à l'échelon national et international. Le rapport du service rendu, comparé aux procédés tradionnels, est d'un pour trois dans la dépense du consommateur.

Le rapport de fonctionnement de la station est directement lié à l'obligation qu'ont les plaisanciers de débarber les coques au moins une fois l'an. La consommation de carburant excessive dans le cas d'une coque souillée, l'atoût majeur d'une bonne glisse pour les voiliers effectuant ou non des régates font de la station, le complément indispensable de la plaisance.

## Revendications

1. Station autonome ou support pour le nettoyage des parties immergées d'objets flottants ou analogues caractérisée par le fait qu'elle comporte :
- une cabine (40) semi immergée à ciel ouvert (41) indépendante de ladite station ou support (42) et pourvue,
- de moyens (43) assurant son déplacement par rapport à son support,
- de moyens de nettoyage (2) permettant de nettoyer en visibilité directe à partir ou au travers de la cabine (40), lesdits objets ou corps,
- des moyens de stabilisation (36) de la cabine (40) assurant son maintien en position semi immergée par rapport à ladite station ou support (42).

2. Station autonome selon la revendication 1 caractérisée par le fait que les moyens (43) assurant la mobilité de ladite cabine (40) sont des moyens de guidage (21, 26) des roues qui, fixées à la cabine, se déplacent dans lesdits moyens de guidage (21, 26), un jeu de poulies (17, 20) et de pignons (8,12) assure la mobilité de la cabine (40) le long desdits moyens de guidage (21, 26) fixés à ladite station ou support (42).

3. Station autonome selon l'une quelconque des revendications 1 ou 2 caractérisée par le fait
quelle comporte une cabine (40), présentant sur la paroi avant (11) au moins deux orifices, dans lesquels sont montées au moins deux rotules (1) étanchéîfiées, destinées à assurer un balayage complet sur les surfaces à traiter, par l'intermédiaire d'au moins deux lances à pression d'eau (2).

4. Station autonome selon l'une quelconque des revendications 1, 2 ou 3 caractérisée par le fait
que cette cabine (40) se déplace sur des moyens de guidage faisant office de rails (21 et 26) scellés à un ponton flottant ou à un quai (42) et se trouvant emprisonnés par des roues à gorge libres (18) qui ont pour fonction de maintenir la cabine (40) et de lui assurer une mobilité.

5. Station autonome selon l'une quelconque des revendications 1, 2, 3 ou 4 caractérisée par le fait
que le déplacement de la cabine (40) s'effectue grâce à la rotation d'une poulie (20) elle-même entraînée de l'intérieur de la cabine (40) par des forces manuelles exercées sur un volant entrainant un pignon (8) enchainé à un pignon (12) soudé à l'axe de poulie (17).

6. Station autonome selon l'une quelconque des revendications 1, 2 3, 4 ou 5 caractérisée par le fait
que l'axe de la poulie (17) traverse la paroi (11) par un chapeau (14) muni d'un graisseur (16) et présentant deux gorges internes (15) dans lesquelles sont placés deux joints toriques.

7. Station autonome selon l'une quelconque des revendications 1, 2, 3, 4, 5 ou 6 caractérisée par le fait
que l'étanchéité de la cabine, à la sortie des lances, se fait grâce à des joints (32) placés entre les collerettes et la rotule d'une part et grâce à des joints toriques (33) engorgés d'autre part, ces dits joints toriques (33) permettent en même temps l'étanchéïté et le mouvement rentrant et sortant des lances de pression (2).

8. Station autonome selon l'une quelconque des revendications 1, 2, 3, 4, 5, 6 ou 7 caractérisée par le fait
que les lances de pression (2) sont reliées par des conduits (4) renforcés à un té ou Y de dérivation (3) lui-même serti au conduit renforcé d'alimentation (7) fixé à la paroi latérale.

9. Station autonome selon l'une quelconque des revendications 1,2, 3,4, 5, 6, 7 ou 8 caractérisée en ce que la cabine (40) comporte sur sa base un lest (36) passé par une trappe (37) et posé sur un plancher (38), supporté lui-même par des cornières intérieures boulonnées sur les parois de la cabine (40).

10. Station autonome selon l'une quelconque des revendications 1, 2, 3, 4, 5, 6, 7, 8 ou 9 caractérisée en ce que le plancher de fond (39) de la cabine (40) ne supporte aucun poids puisqu'il se trouve au-dessous du plancher (38) de support de lest.

11. Station autonome selon l'une quelconque des revendications 1, 2, 3, 4, 5, 6, 7, 8, 9 ou 10 caractérisée en ce que la cabine (40) comporte à l'avant une paroi (40) inclinée à 80 degrés environ jusqu'au plancher (39).

12. Station autonome selon l'une quelconque des revendications 1, 2, 3,4, 5, 6, 7, 8, 9, 10 ou 11 caractérisée en ce que la cabine (40) est protégée dans ses mouvements, par une protection (41), qui court sur la longueur du ponton ou du quai (42), à partir de supports cimentés ou boulonnés.

## Patentansprüche

1. Unabhängige Anlage oder Tragkonstruktion für die Reinigung der untertauchten Teilen von Schwimmkörpern bzw. Schwimmstrukturen (wie Schiffe, Boote und dergleiche) mit einer deckelose (41) halbgetauchte Kabine (40) die von der obengenannten Anlage bzw. Tragkonstruktion (42) unabhängig und mit folgenden Betriebsmittels ausgerüstet ist :
Mitteln (43) für Sicherung der Beweglichkeit der Kabine (40) den obengenannten Trakonstruktion entlang,
- Reinigungseinrichtungen (2) die es erlauben die Reinigung der obengenannten Schwimmkörpern unter direkter Überwachung des Reinigungsprozesses, von innerhalb oder durch die vorgenannte Kabine durchzuführen,
- Stabilisierungmitteln (36) zur Aufrechterhaltung der gewünschter halgetauchter lage der Kabine (40) in Beziehung auf der vorgenannte Anlage oder Tragkonstruktion (42).

2. Unabhängige Anlage gemäss Patentanspruch 1 in dem die Mitteln (43) für Sicherung der Beweglichkeit der vorgenannten Kabine (40) bestehen aus Führungsmitteln (21, 26) für die an der Kabine befestigten Räder die sich innerhalb der vorgenannten Führungsmitteln (21, 26) bewegen, und aus einem Satz von Rollen (18, 20) und Ritzeln (8, 12) der die Beweglichkeit der Kabine (40) entlang der vorgenannten Führungsmitteln (21, 26) sichern und die an der vorenannten Anlage oder Tragkonstruktion befestigt sind.

3. Unabhängige Anlage gemäss irgendeinem der Patentansprüchen 1 oder 2, mit einer Kabine (40) in dessen Vorderwand (11) mindestens zwei Öffnungen (11) vorgesehen sind, in den mindestens zwei abgedichteten Gelenklagern, für die Durchführung von mindestens zwei Druckwasser-Düsenröhren eingesetzt sind, die eine vollständige und lückenlose Bespritzung der zubehandelnden Flächen erlauben.

4. Unabhängige Anlage gemäss irgendeinem der Patentansprüchen 1, 2, oder 3, in der die vorgenannte Kabine (40) bewegt sich auf als Führungsschienen dienenden Führungsmitteln (21, 26) die auf einem Schwimmponton oder auf einem Kai (42) befestigt sind, entlang der vorgenannten Führungsmitteln (21, 26) sichern und die an der vorgenannten Anlage oder Tragkonstruktion befestigt sind, und zwischen die Lage und die Beweglichkeit der Kabine (40) sichernden Losrillenräder (18) geklemmt sind.

5. Unabhängige Anlage gemäss irgeneinem der Patentansprüchen 1, 2, 3 oder 4 in der die Verstellung der Kabine (40) mittels der Drehung eines Rads (20) erzielt wird, der seinerseits von innerhalb der Kabine (40) mittels Handradbetätigten Ritzel (8) und Kettengübertragung zum auf der Radschaft (17) geschweissten Zahnrad (12) angetrieben wird.

6. Unabhängige Anlage gemäss irgendeinem der Patentansprüchen 1, 2, 3,4 order 5 in der die Radwelle (17) ist durch der Wand (11) geführt mittels einer Kappe (14) die mit einem Schmierkopf (16) versehen ist und zwei inneren Rinnen (15) enthält in denen zwei Dichtungsringe eingesetzt sind.

7. Unabhängige Anlage gemäss irgendeinem der Patentansprüchen 1, 2, 3, 4, 5 oder 6 in der, an der Durchführungsstellen der Düsenröhren die Abdichtung der Kabine ist gesichert mittels Dichtungen (32) die zwischen den Gelenklagern und Befestigungs Flanschen vorgesehen sind und mit in inneren Rillen eingesetzten O-Ringen (33) die erlauben dazu die Verstellung der Düsenröhren (2) nach innen bzw. nach aussen.

8. Unabhängige Anlage gemäss irgendeinem der Patentansprüchen 1, 2, 3, 4, 5, 6 oder 7 in der die Druckwasser Düsenröhren (2) sind mittels verstärkten Schlauchen (4) mit einem Y - oder T - formigen Abzweigestück (3) verbunden, das an der auf dem Seitenwand befestingten verstärkten Speiseleitung (7) angeschlossen ist.

9. Unabhängige Anlage gemäss irgendeinem der Patentansprüchen 1, 2, 3, 4, 5, 6, 7 oder 8 in der die Kabine (40) enthält in seinem unteren Teil einen Ballast (36) der durch eine Klaptür (37) eingebracht und auf einem Zwischenboden (38) gelegt ist, der auf inneren, auf der Seitenwänden angestchraubten Winkeleisen befestigt ist.

10. Unabhängige Anlage gemäss irgendeinem der Patentansprüchen 1, 2, 3, 4, 5, 6, 7, 8 oder 9 in der die Bodenplatte (39) der Kabine (40) ist unbelastet weil sie unter dem ballasttragendem Zwischenboden (38) sich befindet.

11. Unabhängige Anlage gemäss irgendeinem der Patentansprüchen 1, 2, 3, 4, 5, 6, 7, 8, 9 oder 10, in der die Kabine (40) einen Vorderwand (40) hat der, in Beziehung auf die Bodenplatte (39) um etwa (80) Grad geneigt ist.

12. Unabhängige Anlage gemäss irgendeinem der Patentansprüchen 1, 2, 3, 4, 5, 6, 7, 8, 9, 10 oder 11, in der die Kabine (40), während ihren Vershiebungen, mittels einer dem Schwimmponton oder dem Kai (42) entlang gelegten Schutzeinrichtung (41) die von mit Zement oder mit Bolzen befestigten Seitensupporten getragen ist.

## Claims

1. Autonomous station or supporting structure for cleaning the submerged parts of floating bodies or alike comprising a semi-immerged cabin (40) with an open roof (41), independent of the said station or supporting structure (42) and provided with:
- means (43) for displacement of the said cabin with respect to its supporting structure,
- means (2) for cleaning the said submerged part or bodies while observing directly the process from or through the said cabin (40) and,
- stabilizing means (36) to maintain the said cabin (40) in the required semi-immerged position with respect to the said station or supporting structure (42).

2. Autonomous station according to the claim 1 hereabove, where the means (43) providing the possibility of displacement of the said cabin (40) are composed of guiding means (21, 26) for the wheels which are fixed to the said cabin and follow the said guiding means (21, 26) and, for a set of pulleys (17, 20) and pinions (8, 12) securing the mobility of the said cabin (40) along the said guiding means (21, 26) fixed to the said station or supporting structure (42).

3. Autonomous station according to anyone of the claims 1 or 2 hereabove, wherein the forward side (11) of the said cabin (40) is provided with at least two openings in which are mounted at least two sealed rotary bearings (1), so as to ensure a complete sweeping on the surfaces which are to be processed by means of at least two hose-pipes (2) for water under pressure.

4. Autonomous station according to anyone of the claims 1, 2 or 3 hereabove, wherein the said cabin (40) moves along the said guiding means acting as rails (21 and 26) sealed to a floating pontoon or to a quay (42) and clamped between grooved free wheels (18) provided for maintaining the cabin and securing its mobility.

5. Autonomous station according to anyone of the claims 1, 2, 3 or 4 hereabove, wherein the displacement of the cabin (40) is obtained by rotation of a pulley (20) which is driven from inside the cabin (40) by manual operation of a hand-wheel coupled to a pinion (8) which is connected by a chain to a driven pinion (12) welded to the shaft (17) of the pulley (20).

6. Autonomous station according to anyone of the claims 1,2,3,4 or 5 hereabove, wherein the shaft (17) of the pulley (20) goes through the rear side (11) through a fitting (14) provided with a lubrificator (16) and two internal grooves (15) in which are disposed two 0-rings.

7. Autonomous station according to anyone of the claims 1, 2, 3,4, 5 or 6 hereabove, wherein water tightness at the passages of the hose-pipes through the wall of the cabin is secure by means of joints (32) inserted between the rotary bearings and the clamping flanges on one side, and by means of 0-rings (33) fitted into grooves on the other, the said O-rings (33) securing simultaneously the required water tightness and the possibility of outwards and inwards sliding displacement of the pressurized hose-pipes (2).

8. Autonomous station according to anyone of the claims 1, 2, 3, 4, 5, 6 ou 7 here above, wherein the pressurized hose-pipes (2) are connected by means of reinforced hoses (4) to a T - or a Y - shaped pipe-union (3) which is crimped to the reinforced feed-pipe (7) fixed to the side-wall of the cabin.

9. Autonomous station according to anyone of the claims 1, 2, 3, 4, 5, 6, 7 or 8 hereabove, wherein the cabin (40) includes near its lower end a ballast-load (36), introduced through a trapdoor (37) and laid on a floor (38) which is supported by internal L-irons bolted to the walls of the cabin (40).

10. Autonomous station according to anyone of the claims 1, 2, 3,4, 5, 6, 7, 8 or 9 hereabove, wherein the bottom deck (39) of the cabin (40) supports no weight since it is disposed below the deck (38) supporting the ballast.

11. Autonomous station according to anyone of the claims 1, 2, 3, 4, 5, 6, 7, 8, or 10 here above, wherein the forward side (40) of the said cabin (40) is inclined at about 80° with respect to the bottom-deck (39).

12. Autonomous station according to anyone of the claims 1, 2, 3, 4, 5, 6, 7, 8, 9, 10 or 11 hereabove, wherein the cabin (40) remains protected, during its displacements by protective means (41) by protective means extending along the length of the pontoon or of the quay (42), from cemented or bolted supports.
